# EUROPÄISCHE PATENTSCHRIFT

(11) **EP 1 180 179 B1**
(45) Veröffentlichungstag und Bekanntmachung des Hinweises auf die Patenterteilung: **16.03.2005**
(21) Anmeldenummer: 00922412.2
(22) Anmeldetag: 18.05.2000
(51) Int. Cl.: E03D 9/03

(54) **VERFAHREN UND VORRICHTUNG ZUM EINFÜHREN VON REINIGUNGS- UND/ODER DESINFEKTIONSMITTEL IN SANITÄREN ANLAGEN**
METHOD AND DEVICE FOR INTRODUCING CLEANING AGENTS AND/OR DISINFECTANTS IN SANITARY INSTALLATIONS
PROCEDE ET DISPOSITIF PERMETTANT D'INTRODUIRE DES PRODUITS DE NETTOYAGE ET/OU DES DESINFECTANTS DANS LES INSTALLATIONS SANITAIRES

(30) Priorität: 27.05.1999 EP 99810462
(43) Veröffentlichungstag der Anmeldung: 20.02.2002
(73) Patentinhaber: HTS International Trading AG, 6340 Baar (CH)
(72) Erfinder: MEIER, Hans-Peter, CH-8158 Regensberg (CH); STUDER, Hans-Jörg, CH-8335 Hittnau (CH)
(74) Vertreter: Frauenknecht, Alois J.
(86) Internationale Anmeldenummer: PCT/CH2000/000277
(87) Internationale Veröffentlichungsnummer: WO 2000/073597

(56) Entgegenhaltungen:
- EP-A- 0 338 825
- EP-A- 0 579 581
- WO-A-89/00220
- DE-A- 1 915 100
- FR-A- 2 498 656

## Beschreibung

Die vorliegende Erfindung bezieht sich auf ein Verfahren gemäss Anspruch 1 und auf eine Vorrichtung nach Anspruch 6.

Bekannt sind neben in den Spülwassereinlauf eingelegten WC-Steinen, auch Geräte, welche dem Spülwasser zu einem bestimmten Zeitpunkt oder kontinuierlich eine Reinigungsund/oder Desinfektionsflüssigkeit zusetzen.

Ein an eine Toilette anhängbares Gerät ist u.a. aus der WO 93/03232 bekannt, das eine ölartige Flüssigkeit durch eine einfache Schlauchpumpe in die Toilette spritzt und beim Draufsitzen auf die Sitzfläche (Toilettenbrille) betätigt wird. Diese Art der Vorbehandlung soll das Ansetzen von Schmutz reduzieren.

Eine selbstreinigende Toilette (US -A- 4,183,105) weist im Spülkasten einen autonomen Behälter mit Reinigungsmittel auf welches, über den Druck der Wasserleitung und über Sprühdüsen verteilt, die Wände der Toilettenschüssel reinigt.

Nachteilig bei diesen bekannten Einrichtungen ist, dass sowohl der Zeitpunkt des Einsatzes der Flüssigkeit als auch deren Menge nur sehr beschränkt an die vorhandenen Verhältnisse anpassbar sind. In der Folge ist die Wirkung ungenügend und der Verbrauch an Reinigungsmittel hoch, wodurch bei einem verbreiteten Einsatz, diese Geräte die Umwelt in einem erheblichen Masse belasten.

Eine verbesserte Vorrichtung ist in der EP -A1- 579 581 beschrieben. Mittels einer elektronisch gesteuerten Schlauchpumpe wird eine definierte Menge desinfizierende Flüssigkeit aus einem Vorratsbehälter gepumpt und in einer Mischkammer mit einlaufendem Spülwasser vermengt. Der Pumpvorgang wird dabei durch eine Schalter ausgelöst, der über eine die Mischkammer abschliessende Gummimembrane dann betätigt wird, wenn die Kammer mit Wasser gefüllt ist. Die der Pumpe zugeordnete elektronische Steuerung begrenzt deren Laufzeit, so dass in gewissen Grenzen eine Dosierung des Desinfektionsmittels erfolgt. Beim nächsten Spülvorgang fliesst die in der Kammer befindliche Mischung in das einlaufende Spülwasser; ein Rest benetzt auf Grund der Druckverhältnisse in den Rohrleitungen diese auch am Ende des Spülvorganges, was die Hygiene im Sanitärapparat erhöht.

Nachteilig ist hier, dass die Schlauchpumpe gegen den Innendruck der bereits mit Wasser gefüllten Mischkammer arbeiten muss und dass eine relativ grosse Menge Desinfektionsmittel nötig ist, um überhaupt eine Wirkung zu erzielen, da die während des ganzen Spülvorganges nachfliessende Mischung anfänglich stark verdünnt wird.

Es ist daher Aufgabe der Erfindung diese Nachteile zu beseitigen und eine effiziente, bedarfsabhängige Steuerung und Zuführung der Flüssigkeit zu schaffen, die nur zu einer minimalen, vernachlässigbaren Umweltbelastung führt, ein Minimum an Wartung erfordert und die Flüssigkeit derart zuführt, dass sie vor der Entstehung einer Verschmutzung oder eines Geruches bereits im Pissoir oder der Toilette appliziert ist. Die Flüssigkeit soll dabei gleichmässig verteilt werden, alle im Normalbetrieb verschmutzten Teile erreichen.

Diese Aufgabe wird durch die Merkmale des Anspruchs 1 gelöst.

Die im Patentanspruch genannte Überwachung des Drucks des einlaufenden Spülwasser und der am Ende jeden Spülvorgangs feststellbare signifikante Druckabfall erlauben eine zeitgerechte Optimierung der Flüssigkeitszufuhr bei minimaler Wirkstoffbelastung.

Der Erfindungsgegenstand macht sich die Erkenntnis zu nutze, dass jeder nicht stationäre Vorgang eine eigene Charakteristik aufweisen muss, welche bei reproduzierbaren Vorgängen auch reproduzierbare Signale generieren kann.

Davon ausgehend kann der ideale Zeitpunkt zur Beimengung einer Flüssigkeit bestimmt werden, derart, dass sie sich gerade noch im Apparat verteilt, jedoch nicht durch nachfliessendes Wasser unnötig verdünnt und/oder weggespült wird. Die Wirkung, insbesondere von ölartigen Emulsionen bleibt somit erhalten bis zur nächsten Benutzung des Apparates und verhindert oder zumindest verringert dessen spätere Verschmutzung ganz beträchtlich.

Das erfindungsgemässe Verfahren ist somit sehr effizient, wirtschaftlich und umweltfreundlich. Die Flüssigkeit selbst kann aus verschiedensten, an sich bekannten und bewährten Wirkstoffen aufgebaut sein und zwar auch auf der von Basis leicht abbaubaren Netzmitteln, welche auf glatten keramischen Oberflächen besonders gut haften. Auch bei einem häufigen Einsatz in grossen öffentlichen Toilettenanlagen ist kein wesentlicher Anteil Wirkstoffe enthaltender Flüssigkeit in der nachgeschalteten Kanalisation feststellbar.

In nachfolgenden abhängigen Ansprüchen sind vorteilhafte Weiterbildungen der Erfindung beschrieben.

Besonders günstig für den Einbau in bestehende Anlagen ist eine Mischstrecke da sich eine solche problemlos als eine Art Zwischenglied in die Spülleitung integrieren und adaptieren lässt.

Eine gute Vermischung der Flüssigkeit mit dem Spülwasser, auch bei abnehmendem Druck, ist durch die Ausführungsform nach Anspruch 2 gewährleistet.

Besonders wirtschaftlich und weitgehend wartungsfrei ist die Variante nach Anspruch 3.

Zur Verringerung des Bedarfs an geeigneter Flüssigkeit, zur Reduktion der Wartungsintervalle (Ersatz der Flüssigkeitsbehälter) und zur nochmaligen Verringerung der Gewässerbelastung dient die Überwachung der Benutzung nach Anspruch 4.

Die Vorrichtung nach Anspruch 5 dient der einfachen Drucküberwachung des Spülvorgangs und erlaubt eine besonders effiziente Dosierung der Flüssigkeitsmenge. Dabei wird vorzugsweise das letzte Zeitintervall mit bereits reduziertem Wasserdruck bestimmt, um im nächsten Spülvorgang, im gespeicherten Intervall zeitgerecht die Flüssigkeit zuzusetzen.

Diese Vorrichtung ist vor allem vorteilhaft. gegenüber einer einzigen Bestimmung des Druckabfalls, wenn Druckschwankungen oder Einwirkungen vom Gebäude (Körperschall etc.) zu erwarten sind. Zudem kann dadurch die Dosiermenge der Flüssigkeit empirisch auf die lokalen Anforderungen abgestimmt werden.

Die Anordnung des Drucksensors in einem Zwischenbehälter gemäss Anspruch 6 hat sich bewährt und führt zu reproduzierbaren und leicht weiterverarbeitbaren Signalverläufen.

Eine einfach zu realisierende und sehr wirksame Vermischung der Flüssigkeit im Spülwasser wird durch einen Ejektor, Anspruch 7, erzielt.

Die konstruktive Ausgestaltung nach Anspruch 8 ist strömungstechnisch und energetisch günstig; zudem sehr wirtschaftlich in der Herstellung und,im Unterhalt, da sie keine Hilfsenergie benötigt.

Die Ausführung gemäss Anspruch 9 erfordert keine Änderungen an handelsüblichen Spülkästen und ist somit insbesondere für nachträgliche Installationen geeignet und leicht realisierbar.

Anhand von Zeichnungen werden nachfolgend Ausführungsbeispiele der Erfindung beschrieben. Es zeigen:
- Fig. 1: charakteristische Einsatzmöglichkeiten des Erfindungsgenstandes an Pissoirs,
- Fig. 2: charakteristische Einsatzmöglichkeiten an Toiletten,
- Fig. 3: eine Vorrichtung zur Durchführung eines Verfahrens zum Einbringen einer Reinigungs- und/oder Desodorierflüssigkeit,
- Fig. 4: einen weiterentwickelten Ejektor zum Einbringen einer Reinigungs- und/oder Desodorierflüssigkeit, eingebaut in eine Mischstrecke und
- Fig. 5: den typischen Signalverlauf bei einem Spülvorgang, gemessen über eine Flüssigkeitssäule.

In den drei nebeneinander gezeichneten Darstellungen der Fig. 1 sind je ein notorisch bekanntes, an einer Wand W befestigtes Pissoir 60 gezeigt, welches mit einer Zuführung 1 für Spülwasser und einem Dosiergerät 100, mit einem Vorratsbehälter 2 für eine geeignete Flüssigkeit versehen ist.

Die erste Darstellung der Fig. 1 zeigt, wie die Flüssigkeit, nach einem Spülkasten 50 durch eine Stichleitung 5 der Zuführung 1 beigemengt wird; die zweite Darstellung weist anstelle des Spülkastens ein übliches, automatisches Spülventil 80 auf. Nach der dritten Zeichnung wird die Flüssigkeit über den Spülkasten in die Zuführung 1 eingeleitet, während die Auslösung des Spülvorganges manuell über eine Spültaste 90 erfolgt.

In analoger Weise ist die Fig. 2 gezeichnet, in Verbindung mit einer ebenfalls üblichen Klosettschüssel 70; wiederum dienen die Stichleitungen 5 dem Einleiten der Flüssigkeit.

Die Fig. 1 und Fig. 2 zeigen beispielhaft die universelle Einsatzmöglichkeit des Erfindungsgegenstandes.

Eine ebenfalls universell einsetzbare Vorrichtung zu Durchführung des beanspruchten Verfahrens ist der Fig. 3 zu entnehmen.

Der mit einem Zapfen 2a abgeschlossene Vorratsbehälter 2, bis zum Niveau N1 mit einer geeigneten Flüssigkeit 3 gefüllt, steht über einen Luftkanal 2' mit der Atmosphäre in Verbindung.

Oberhalb des Verschlusszapfens 2a endet eine unter diesem vorhandene Saugleitung 4a, an welche ein Verbindungsschlauch 10 angeschlossen ist, der an einem Anschlussnippel 44 am oberen Pumpenflansch 42 einer Pumpe 40 mit aufgesetztem Elektromotor 41 endet.

An einem weiteren Anschlussnippel 45, am Pumpenkörper 43 ist ein Druckschlauch 46 aufgesteckt der zu einem Zwischenbehälter 20 führt, welcher das Gehäuse für eine Drucküberwachung bildet.

Dieser Zwischenbehälter 20 ist bis zu einem Niveau N2 mit der Flüssigkeit 3 gefüllt; darüber befindet sich ein Luftpolster 9, welches durch eine Silikon-Membrane 7 abgeschlossen ist, und auf dem, auf einem Substrat 8 (Dünnlaminat) aus Epoxydharz, ein Drucksensor 6, ein handelsübliches Piezo-Element (mit Piezosilber bedruckte Scheibe von 20 mm ⌀) aufgeklebt ist. Durch einen oberen Deckel 21 sind zwei elektrische Leitungen 22 herausgeführt, welche aufgrund von Druckschwankungen am Luftpolster 9, Signale s, als Folge von Ladungsverschiebungen im Sensor 6, an eine Steuerungs-Elektronik 30 weiterleiten.

Das stutzenartig ausgebildete untere Teil des Zwischenbehälters 20 ist über eine Druckleitung 4b mit einem rudimentären Ejektor 16 verbunden, welcher in die Zuführung 1 für Spülwasser ragt.

Über den Ejektor 16 lässt sich der Druckverlauf p in der Zuführung 1 überwachen, auswerten und die Resultate für einen nächsten Spülvorgang, zur optimalen Beimengung der Flüssigkeit 3 nutzen.

Dies geschieht wie folgt:

Nach der Installation des Dosiergerätes 100 oberhalb der Zuführung 1, wird die Pumpe 40 über eine Steuerleitung ST eingeschaltet bis die Flüssigkeit 3 unter einem Druck p aus dem Ejektor 16 austritt. Dabei bildet sich im Zwischenbehälter 20 das Luftpolster 9, so dass Schwankungen des Drucks P in der Zuführung 1, über die Flüssigkeitssäule in der Druckleitung 4b durch den Sensor 6 detektiert und als Signal s in der durch eine Batterie 31 versorgte Steuerungs-Elektronik 30 registrierbar sind. Das in einem analogen Komparator C in an sich bekannter Weise mit einem internen Referenzsignal verglichene und anschliessend verstärkte Signal s wird in einem Mikroprozessor µP ausgewertet, der Signalverlauf zeitlich normiert und gespeichert, um im nächsten Spülvorgang das für die Steuerung der Pumpe 40 notwendige Steuersignal ST bereitzustellen.

Grundsätzlich wäre es möglich das Ende des Spülvorganges durch den Druckabfall am Luftpolster 9 direkt als Steuersignal ST aufzubereiten.

Durch eine Messung des gesamten Signalverlaufs s, Amplitude A in Funktion der Zeit t in s, gemäss Fig. 5; der Feststellung der Spülzeit Δt1 und der Messung des letzten Zeitintervalles Δt2, während welchem der Druck P signifikant abklingt, lässt sich der ideale Zeitpunkt für die Dosierung Dos. berechnen und/oder experimentell einstellen um in nächsten Spülvorgang zu Anwendung zu gelangen. Im praktischen Einsatz hat es sich gezeigt, dass das Intervall Δt3 zweckmässigerweise etwa 1 Sekunde vor dem Ende des Spülvorganges einsetzt. - Der Zeitpunkt der Dosierung Dos. kann nochmals optimiert werden, indem im vorher bestimmten Zeitintervall Δt2 der aktuell gemessene Druckabfall (Gradient) hierfür herangezogen wird.

Selbstverständlich können durch die vorstehend beschriebene Lernfunktion in weiten Grenzen Schwankungen beim Spülvorgang und im Druckverlauf P der Zuführung 1 berücksichtigt und ausgeglichen werden.

Während Fig. 3 die einfachste Ausführung eines Ejektors 16 in Verbindung mit einer Pumpe 40 zeigt, sind Weiterentwicklungen in Fig. 4 dargestellt, die den Einsatz einer schwächeren Pumpe oder deren vollständigen Ersatz durch ein einfaches Absperrventil 18 ermöglichen.

Der Ejektor 16' ist zentral in einer Mischstrecke 13 eingebaut, welche durch in Fig. 4 angedeutete Gewindemuffen 14 zwischen die Zuführung 1 des Spülwassers und einer Zuführung 15 im Apparat, Pissoir 60 oder Klosett 70, geschraubt ist.

Um den lokalen Verhältnissen des Drucks P Rechnung zu tragen, ist hier der Düsenkopf in Form einer Wechseldüse 17 ausgebildet, d.h. je nach Druckniveau kann eine Düse 17 mit einer dem tatsächlichen Druck angepassten Düsenbohrung aufgeschraubt werden.

Die Kopfform der Düse 17 ist in an sich bekannter Weise derart ausgebildet, dass sich an der Düsenbohrung ein relativer Unterdruck -p gegenüber dem Druck P des Spülwassers einstellt, so dass die Flüssigkeit 3 - auch ohne Pumpe - nachgezogen und vermischt wird.

In Fällen, wo der an der Düse 17 erzielbare Druckabfall keine ausreichende Saugwirkung ergibt, ist ein Venturieinsatz 11 vorgesehen, der einschiebbar oder auch fest eingebaut in der Mischstrecke 13 vorhanden ist.

Die Druckleitung 4b ist durch Dichtungsnippel 4' in der Mischstrecke 13 druckdicht verschraubt; das Absperrventil 18 ist in notorisch bekannter Weise mit einem Solenoid 19 versehen und wird ebenfalls durch das Steuersignal ST beaufschlagt bzw. der entsprechende Ventilstössel aktiviert um einen Durchfluss der Flüssigkeit 3 zu erlauben.

Es hat sich gezeigt, dass eine erfindungsgemässe Beimengung von Wirkstoffe enthaltender Flüssigkeit für ein Pissoir in Dosen von 0,1 bis 0,2 ml und für ein Wasserklosett in solchen von 0,1 bis 0,3 ml genügt. Um eine von der Art Toilettenbenutzung abhängige Verdünnung bzw. eine gleichbleibende Reinigungs- und Schutzwirkung des Wirkstoffs, bei minimalem Verbrauch zu gewährleisten, empfiehlt es sich die Pumpleistung und/oder die gepumpte Menge Wirkstoff zu variieren.-Dies kann beispielsweise bei Spülkasten mit einer "Spartaste" durch einen Mikroschalter der die Drehzahl des Pumpenmotors umschaltet oder bevorzugt, durch die Auswertung der Spülzeit zur Festlegung der Laufzeit der Pumpe erfolgen.

Durch die dargestellten Massnahmen lässt sich der Wirkstoffverbrauch auf ein absolutes Minimum begrenzen, so dass auch bei einer Vielzahl an installierten Geräten mit rege benutzten Toiletten, keine zusätzliche Belastung der zentralen Kläranlage auftritt.

Der Erfindungsgegenstand, hier als separates Gerät diskutiert, lässt sich leicht in neu gestaltete Sanitärapparate integrieren, so dass die Gefahr von Beschädigungen durch Vandalismus etc. insbesondere in öffentlichen Bedürfnisanstalten reduziert ist.

## Patentansprüche

1. Verfahren zum Einführen einer reinigenden, desinfizierenden und/oder desodorierenden Flüssigkeit in sanitäre Anlagen, insbesondere in Sanitärapparaten wie in einem Pissoir oder Wasserklosett, wobei die Flüssigkeit bei bereits reduziertem Wasserdruck, mit dem einlaufenden Spülwasser vermengt wird und wobei die einzelne Spülvorgänge detektiert werden, **dadurch gekennzeichnet, dass** der Druck des Spülwassers überwacht wird, dass eine minimale Menge der Flüssigkeit einzig in einem letzten Zeitintervall, dem Spülwasser zugesetzt wird, derart, dass eine möglichst vollständige Benetzung der rein zu haltenden Bereiche der sanitären Anlage mit der vermengten Flüssigkeit, unter möglichst geringer Verdünnung erzielt wird und dass die Flüssigkeit im einlaufenden Spülwasser in einer dem Sanitärapparat vorgeschalteten Mischstrecke vermengt und/oder verwirbelt wird.

2. Verfahren nach Anspruch 1 **dadurch gekennzeichnet, dass** die Flüssigkeit mit einem Überdruck dem einlaufenden Spülwasser zugesetzt wird.

3. Verfahren nach Anspruch 1, **dadurch gekennzeichnet, dass** die Flüssigkeit durch das Spülwasser selbst angesogen wird.

4. Verfahren nach Anspruch 1, **dadurch gekennzeichnet, dass** die Flüssigkeit bei einem in kurzen Zeitabständen wiederholt in den Apparat einfliessenden Spülwasser alternierend oder periodisch und bei in längeren Zeitabständen einfliessenden Spülwasser jedem einzelnen Spülvorgang zugesetzt wird.

5. Vorrichtung zur Durchführung des Verfahrens nach einem der Ansprüche 1 bis 4, mit einer Zuführung für Spülwasser und einem Vorratsbehälter für die Flüssigkeit und einer an diesem angeschlossener Leitung, **dadurch gekennzeichnet, dass** an die Zuführung (1) eine Stichleitung (5) angeschlossen ist, welche mit einem Drucksensor (6) versehen ist, dass der Drucksensor (6) die gesamte Spüldauer (Δt1) detektiert und in einer Steuerungs-Elektronik (30) speichert, dass diese vom im letzten Zeitintervall (Δt2) sich einstellenden Druckabfall an gemessen, beim nächstfolgenden und/oder weiteren Spülvorgängen in einem vorgewählten Dosierintervall (Δt3) eine an den Vorratsbehälter angeschlossene Pumpe (40) und/oder ein Absperrventil (18) ansteuert, welche die Flüssigkeit (3) fördern, bzw. in das Spülwasser einfliessen lassen.

6. Vorrichtung nach Anspruch 5, **dadurch gekennzeichnet, dass** der Drucksensor (6) in einem Zwischenbehälter (20) für die Flüssigkeit (3) enthalten ist und oberhalb des Flüssigkeitsniveaus (N2) im Zwischenbehälter (20), zu diesem Niveau (N2) eine parallel gelagerte Membrane (7) angeordnet ist.

7. Vorrichtung nach Anspruch 5, **dadurch gekennzeichnet, dass** in der Zuführung (1) ein Ejektor (16;16') vorgesehen ist, welcher mit der Pumpe (40) verbunden oder dem das Absperrventil (18) vorgeschaltet ist.

8. Vorrichtung nach Anspruch 5, **dadurch gekennzeichnet, dass** der Ejektor (16') und/oder ein Einsatz (11) nach dem Venturiprinzip ausgebildet sind und die Flüssigkeit (3) aus dem Vorratsbehälter (2) saugen.

9. Vorrichtung nach Anspruch 7, **dadurch gekennzeichnet, dass** der Ejektor (16, 16') in einem Spülkasten (50) als koaxiale, innere Leitung durch das Führungsrohr eines Schwimmerkörpers oder die Zuführung (1) für das Spülwasser und/oder durch den Ablauf des Spülkastens (50) eingeführt ist.

## Claims

1. A method of introducing a cleaning, disinfecting and/or deodorizing liquid into sanitary facilities, in particular into sanitary installations such as a urinal or WC, the liquid being mixed with the incoming flushing water with the water pressure already reduced, and the individual flushing operations being detected, **characterized in that** the pressure of the flushing water is monitored, **in that** a minimal quantity of the liquid is only added to the flushing water in a final time interval such that those regions of the sanitary facility which are to be kept clean are wetted as completely as possible with the mixed liquid, with the lowest possible level of dilution, and **in that** the liquid is mixed and/or vortexed in the incoming flushing water in a mixing section arranged upstream of the sanitary installation.

2. The method as claimed in claim 1, **characterized in that** the liquid is added to the incoming flushing water at a positive pressure.

3. The method as claimed in claim 1, **characterized in that** the liquid is taken in by suction by the flushing water itself.

4. The method as claimed in claim 1, **characterized in that**, in the case of flushing water flowing into the installation repeatedly at short time intervals, the liquid is added in an alternating manner or periodically and, in the case of flushing water flowing in at longer time intervals, the liquid is added to each individual flushing operation.

5. An apparatus for implementing the method as claimed in one of claims 1 to 4, having a supply means for flushing water and a storage container for the liquid and a line connected to said container, **characterized in that** connected to the supply means (1) is a branch line (5) which is provided with a pressure sensor (6), **in that** the pressure sensor (6) detects the entire flushing duration (Δt1) and stores it in an electronic control unit (30), and **in that**, measured as from the drop in pressure which occurs in the last time interval (Δt2), said electronic control unit activates during the next-following and/or further flushing operations, in a preselected metering interval (Δt3), a pump (40) connected to the storage container and/or a shut-off valve (18), which deliver the liquid (3) and/or allow it to flow into the flushing water.

6. The apparatus as claimed in claim 5, **characterized in that** the pressure sensor (6) is contained in an intermediate container (20) for the liquid (3), and above the liquid level (N2), in the intermediate container (20), a diaphragm (7) is arranged parallel to said level (N2).

7. The apparatus as claimed in claim 5, **characterized in that** provided in the supply means (1) is an ejector (16; 16') which is connected to the pump (40) or has the shut-off valve (18) arranged upstream of it.

8. The apparatus as claimed in claim 5, **characterized in that** the ejector (16') and/or an insert (11) are/is designed in accordance with the venturi principle and draw/draws the liquid (3) from the container (2) by suction.

9. The apparatus as claimed in claim 7, **characterized in that** the ejector (16, 16') is introduced in a flushing cistern (50) as a coaxial, inner line through the guide tube of a float or the supply means (1) for the flushing water and/or through the outflow of the flushing cistern (50).

## Revendications

1. Procédé pour introduire un liquide nettoyant, désinfectant et/ou désodorisant dans des installations sanitaires, en particulier dans des appareils sanitaires comme dans un urinoir ou des water-closets, le liquide étant mélangé à l'eau de chasse entrante dès une pression d'eau réduite et les processus de chasse individuels étant détectés, **caractérisé en ce que** la pression de l'eau de chasse est surveillée, qu'une quantité minimale du liquide est ajoutée à l'eau de chasse uniquement dans le dernier intervalle de temps, de telle façon qu'un mouillage aussi complet que possible des zones de l'installation sanitaire à maintenir propres avec le liquide mélangé est atteint avec une dilution aussi faible que possible et que le liquide dans l'eau de chasse entrante est mélangé et/ou agité dans une section de mélange montée en amont de l'appareil sanitaire.

2. Procédé selon la revendication 1, **caractérisé en ce que** le liquide est ajouté sous pression à l'eau de chasse entrante.

3. Procédé selon la revendication 1, **caractérisé en ce que** le liquide est aspiré par l'eau de chasse elle-même.

4. Procédé selon la revendication 1, **caractérisé en ce que** le liquide est ajouté de manière alternée ou périodique dans le cas d'une eau de chasse s'écoulant de manière répétée à des intervalles courts dans l'appareil sanitaire, et à chaque processus de chasse dans le cas d'une eau de chasse s'écoulant à des intervalles de temps plus longs.

5. Dispositif pour la mise en oeuvre du procédé selon l'une des revendications 1 à 4, comportant une alimentation pour eau de chasse et un réservoir de stockage pour le liquide et une conduite reliée à celui-ci, **caractérisé en ce qu'**à l'alimentation (1) est raccordé une conduite de dérivation (5) qui est pourvue d'un capteur de pression (6), que le capteur de pression (6) détecte la durée de la chasse (Δt1) et la mémorise dans un dispositif électronique de commande (30), que celle-ci, mesurée à partir de la chute de pression arrivant lors du dernier intervalle de temps (Δt2), lors de la chasse suivante et/ou ultérieure, commande dans un intervalle de dosage (Δt3) présélectionné, une pompe (40) raccordée au réservoir et/ou une vanne d'arrêt (18), lesquels transportent le liquide (3) ou le laisse s'écouler dans l'eau de chasse.

6. Dispositif selon la revendication 5, **caractérisé en ce que** le capteur de pression (6) est contenu dans un réservoir intermédiaire (20) de liquide (3) et au-dessus du niveau de liquide (N2) dans le réservoir intermédiaire (20), une membrane (7) est disposée, supportée parallèlement à ce niveau (N2).

7. Dispositif selon la revendication 5, **caractérisé en ce que** dans l'alimentation (1) est prévu un éjecteur (16 ; 16'), lequel est relié à la pompe (40) ou est monté en amont de la vanne d'arrêt (18).

8. Dispositif selon la revendication 5, **caractérisé en ce que** l'éjecteur (16') et/ou un insert (11) sont réalisés selon le principe du venturi et aspirent le liquide (3) du réservoir de stockage (2).

9. Dispositif selon la revendication 7, **caractérisé en ce que** l'éjecteur (16, 16') est introduit dans un caisson de chasse (50) en tant que conduite interne, coaxiale, par le tube de guidage d'un flotteur ou l'alimentation (1) pour eau de chasse et/ou par l'évacuation du caisson de chasse (50).
